# FASCICULE DE BREVET EUROPEEN

(11) **EP 1 426 126 B1**
(45) Date de publication et mention de la délivrance du brevet: **23.03.2011**
(21) Numéro de dépôt: 03356191.1
(22) Date de dépôt: 03.12.2003
(51) Int. Cl.: B22D 41/14

(54) **Ensemble de commande d'un obturateur appartenant à une installation de coulée continue, et installation de coulée continue correspondante**
Steuerungssystem von einem Verschlussteil in einem Stranggiessanlage, und entsprechende Stranggiessanlage
Control assembly for a closing member in a continuous casting machine, and corresponding continuous casting machine

(30) Priorité: 04.12.2002 FR 0215290
(43) Date de publication de la demande: 09.06.2004
(73) Titulaire: SOCIETE D'ETUDES ET DE REALISATIONS TECHNIQUES S.E.R.T., 69150 Decines (FR)
(72) Inventeur: Dussud, Michel, 69850 Saint Martin en Haut (FR); Simonnin, Patrick, 69130 Ecully (FR)
(74) Mandataire: Schouller, Jean-Philippe

(56) Documents cités:
- DE-B- 1 139 241
- GB-A- 970 513
- US-A- 5 674 426
- PATENT ABSTRACTS OF JAPAN vol. 017, no. 059 (M-1363), 5 février 1993 (1993-02-05) -& JP 04 270049 A (SUMITOMO METAL IND LTD), 25 septembre 1992 (1992-09-25)

## Description

La présente invention concerne un ensemble de commande d'un obturateur appartenant à une installation de coulée continue, ainsi qu'une installation de coulée continue munie d'un tel ensemble de commande.

De façon classique, une opération de coulée continue consiste, dans un premier temps, à déverser du métal fondu dans une cuve, encore dénommée répartiteur, à partir d'une poche. Cette cuve se trouve en outre pourvue d'un obturateur, encore appelé quenouille.

Lorsque le métal fondu a atteint un niveau donné dans la cuve, il s'agit alors de le déverser dans une lingotière, sous l'effet d'un mouvement de libération de l'obturateur. Ceci initie alors une phase de remplissage de la lingotière, jusqu'à atteindre un niveau donné de consigne.

Selon une première variante, il est tout d'abord connu de mettre en oeuvre, de façon manuelle, le démarrage de cette coulée continue. Cependant, outre son relatif manque de répétitivité, cette solution nécessite l'intervention d'au moins un opérateur.

Afin de remédier à ces inconvénients, il a été proposé de réaliser le démarrage précité, de manière automatique. Dans cet esprit, on manoeuvre la quenouille au moyen d'un ensemble de commande, encore dénommé actionneur, selon une course garantissant une phase de remplissage satisfaisante de la lingotière.

Un tel agencement est notamment connu de EP-A-0 734 801. L'ensemble de commande de l'obturateur, décrit dans ce document, comprend un arbre d'entraînement, libre de coulisser selon un mouvement de translation par rapport à un ensemble de guidage.

Cet arbre d'entraînement est solidaire d'un bras de renvoi, supportant de façon directe l'obturateur. Il est par ailleurs prévu un servo-moteur rotatif, ainsi qu'un dispositif permettant de transformer le mouvement rotatif, imparti par ce moteur, en un mouvement de translation de l'arbre.

De façon plus précise, ce dispositif de transformation de mouvement est réalisé sous la forme d'un vérin à vis. Il est par ailleurs à noter que le moteur se trouve décalé latéralement par rapport à l'arbre d'entraînement, en faisant référence à la direction principale de ce dernier

Cette solution connue présente cependant certains inconvénients.

Ainsi, l'ensemble de commande de l'obturateur présente un encombrement relativement élevé. Par ailleurs, il est nécessaire de prévoir autant de moteurs que d'organes de guidage, ce qui est désavantageux en termes économiques.

L'invention se propose de remédier aux différents inconvénients de l'art antérieur évoqués ci-dessus.

A cet effet, elle a pour objet un ensemble de commande d'un obturateur pour une installation de coulée continue, tel que défini à la revendication 1.

D'autres caractéristiques de l'invention sont spécifiées aux revendications 2 à 13.

L'invention a également pour objet une installation de coulée continue, telle que définie à la revendication 14.

L'invention va être décrite ci-après, en référence aux dessins annexés, donnés uniquement à titre d'exemple non limitatif, dans lesquels :
- la figure 1 est une vue générale, illustrant une installation de coulée continue conforme à l'invention ;
- la figure 2 est une vue de face, illustrant un ensemble de commande appartenant à l'installation de coulée continue de la figure 1 ;
- la figure 3 est une vue en coupe de côté, illustrant l'ensemble de commande de la figure 2 ;
- la figure 4 est une vue à plus grande échelle, illustrant une partie de cet ensemble de commande ; et
- la figure 5 est une vue en coupe longitudinale, illustrant une pièce de liaison appartenant à l'ensemble de commande des figures 2 à 4.

L'installation de coulée continue, illustrée sur la figure 1, comprend une cuve 2, qui se trouve remplie de métal fondu 4, par exemple d'acier. Ce dernier a été déversé dans la cuve, depuis une poche non représentée.

Le fond de cette cuve se trouve fermé, de façon connue, par un obturateur 6, ou quenouille, qui définit un orifice inférieur de passage du métal, encore dénommé busette 8. Cette quenouille peut être manoeuvrée selon son axe principal, à savoir verticalement sur la figure 1, par l'intermédiaire d'un ensemble de commande 10, ou actionneur, qui sera décrit de façon plus précise dans ce qui suit.

Cet ensemble de commande 10 comprend notamment un arbre d'entraînement 12, pouvant être déplacé en translation selon la flèche F, en l'occurrence verticalement. Ce mouvement de l'arbre 12 induit alors un déplacement de la quenouille 6, matérialisé par la flèche verticale F', via un bras intermédiaire 14.

Les parois de la busette 8 sont par ailleurs pourvues d'un tube 16, réalisé en un matériau réfractaire, qui débouche dans une lingotière 18. Cette dernière reçoit un mannequin non représenté, destiné à être progressivement retiré, afin d'assurer de façon connue l'extraction d'une barre de métal solidifiée, également non représentée.

Les figures 2 à 5 illustrent, de façon plus précise, l'ensemble de commande 10.

On y retrouve l'arbre 12, dont l'axe principal, en l'occurrence vertical, est affecté de la référence A, ainsi que le bras de renvoi 14, illustré de façon partielle. L'ensemble de commande comprend également un ensemble de guidage fixe, de type classique, qui est désigné dans son ensemble par la référence 20.

Cet ensemble 20 possède un fût cylindrique 22, sur lequel sont rapportées des brides 24, permettant la fixation sur une plaque 26, solidaire de la cuve 2. Ce fût 22 renferme, de manière connue en tant que telle, deux douilles à billes 28, ainsi qu'un dispositif 30, permettant de façon classique d'empêcher la rotation de l'arbre 12 autour de son axe vertical A.

Le fût 22 se trouve vissé, à son extrémité inférieure, sur une embase 32, qui est elle-même prolongée, à l'opposé du fût, par une jupe annulaire 34. Cette dernière définit ainsi, avec les parois en regard de l'embase 32, un logement 36, mis en communication avec une ouverture centrale 38, creusée axialement dans l'embase 32.

Par ailleurs, les parois de la jupe 34 portent des pions 40 s'étendant radialement vers l'intérieur. La fonction de ces pions 40, qui sont prévus en l'occurrence au nombre de trois, sera explicitée dans ce qui suit.

L'ensemble de commande 10 comprend en outre un moteur 42, de type classique, pourvu d'un axe rotatif 44, s'étendant verticalement. Ce moteur est reçu partiellement dans un caisson 46, équipé de poignées 48, ainsi que d'une arrivée de courant 50.

Ce caisson 46 est fermé, à sa partie supérieure tournée vers le fût 22, d'un capot 52, dans lequel est creusé un orifice central de passage de l'axe 44. Ce dernier se trouve solidaire, par l'intermédiaire d'une clavette 54, d'un premier organe d'accouplement 56, reçu dans un boîtier souple 58, qui seront tous deux décrits plus en détail dans ce qui suit.

Ce boîtier 58 est disposé dans le volume intérieur d'une pièce de liaison 60, de forme cylindrique, qui est fixée sur le moteur 42 par tout moyen approprié. Comme le montre plus particulièrement la figure 5, la paroi de cette pièce de liaison 60 est creusée de différentes encoches 62, qui sont prévues en un nombre correspondant à celui des pions 40.

De façon plus précise, chaque encoche 62, qui présente globalement une forme de L, débouche axialement au niveau de l'extrémité de la pièce de liaison 60 opposée au capot. Cette encoche se prolonge par une échancrure radiale 64, qui définit une cavité d'extrémité 66, bordée par un col intermédiaire 68.

L'ensemble de commande 10 comprend également des moyens permettant de transformer le mouvement rotatif du moteur 42 en un mouvement de translation de l'arbre 12.

De façon plus précise, ces moyens comprennent un vérin à vis 70, connu en tant que tel, qui se trouve logé principalement dans le fût 22 de l'ensemble de guidage 20. L'axe 72 de ce vérin 70, qui traverse l'embase 32, est solidaire, par l'intermédiaire d'une clavette 74, d'un second organe d'accouplement 76. Cet axe 72, qui peut être entraîné par l'axe 44 du moteur 42, est apte à coopérer, de façon classique, avec un écrou 78 solidaire de l'arbre d'entraînement 12.

Les deux organes d'accouplement 56 et 76 possèdent des cannelures, délimitant deux à deux des renfoncements. En service, de manière classique, les cannelures de l'un de ces deux organes pénètrent dans les renfoncements de l'autre, de sorte qu'il existe une possibilité d'accouplement temporaire, avec débrayage, entre ces deux organes 56 et 76.

Il est à noter que l'organe 56 se trouve logé à demeure dans le boîtier souple 58, alors que l'organe 76 est apte à pénétrer dans ce boîtier de façon temporaire. Enfin, il est prévu un élément élastique 80, en l'occurrence une rondelle ressort, destiné à ramener vers le bas l'organe d'accouplement 76.

Le fonctionnement de l'ensemble de commande 10 décrit ci-dessus va maintenant être explicité.

Lorsque le moteur 42 est désolidarisé de l'arbre d'entraînement 10, l'opérateur dispose d'une part du moteur précité, qui est logé dans son caisson 46 pourvu des poignées de manutention 48, l'organe d'accouplement 56 se trouvant accessible. D'autre part, l'organe d'accouplement 76, présent à l'extrémité inférieure de l'axe du vérin 70, se trouve également accessible.

Il s'agit alors de manipuler le caisson 46, grâce aux poignées 48, selon un mouvement de translation, globalement dirigé vers le haut, de manière à tout d'abord engager la pièce de liaison 60 dans le logement 36.

A un moment donné de cette translation, on opère si nécessaire une faible rotation, voisine de quelques degrés, de manière à assurer la coopération des deux organes d'accouplement cannelés 56 et 76. De la sorte, l'organe 76 est alors reçu dans le volume intérieur du boîtier souple 58, lui-même solidaire du premier organe d'accouplement 56.

Puis, en continuant la translation du caisson 46, vers le haut, les pions 40 se trouvent reçus au voisinage du débouché des différentes encoches 62, ménagées dans cette pièce de liaison 60. Ces pions 40 progressent alors axialement par rapport à ces encoches, selon la flèche f₁ représentée sur la figure 5.

Lorsque les pions viennent en butée axiale contre les parois des encoches 62, il s'agit alors de faire pivoter le caisson 46. Ceci induit ainsi une progression des pions 40 le long des échancrures 64, selon la flèche f₂ représentée sur la figure 5.

Au terme de ce mouvement de pivotement, chaque pion 40 est reçu dans une cavité correspondante 66, après avoir franchi un col intermédiaire 68. Il est à noter que la rondelle ressort 80 assure un effet de rappel axial de chaque pion 40 au fond de la cavité 66, selon la flèche f₃ de cette même figure 5. Ceci empêche ainsi toute sortie intempestive de ce pion 40, hors de sa cavité 66.

Ainsi, le moteur 42 peut être fixé, de façon amovible, sur l'axe 72 du vérin à vis 70. De la sorte, ce moteur possède deux positions, à savoir une position de prise, dans laquelle les deux accouplements 56 et 76 coopèrent mutuellement, ainsi qu'une position de repos, dans laquelle les accouplements précités sont distants l'un de l'autre.

Par ailleurs, dans l'exemple décrit et représenté, les moyens de fixation de ce moteur 42 sur ce vérin 70 sont de type à baïonnette. Ils font en effet intervenir un mouvement de translation, combiné à un mouvement de rotation du moteur par rapport à ce vérin.

En service, dans la positon de prise évoquée ci-dessus, l'axe 44 du moteur 42 entraîne l'arbre 12, par l'intermédiaire des moyens de transformation du mouvement, qui comprennent les deux organes d'accouplement 56 et 76, ainsi que le vérin à vis 70. Dans cette position de prise, l'axe rotatif 44 du moteur 42 s'étend sensiblement selon l'axe principal A de l'arbre d'entraînement 12.

Par ailleurs, le caisson 46, dans lequel est reçu le moteur 42, se trouve au-dessous du fût 22, sensiblement dans le prolongement de ce dernier. Ceci est avantageux, en termes de compacité de l'ensemble de commande 10 de la quenouille 6.

Il est enfin à noter que cet ensemble de commande 10 est pourvu d'un levier, non représenté, destiné de façon classique à la mise en mouvement manuelle de l'arbre d'entraînement 12. Ceci est à comparer avec l'enseignement de EP-A-0 734 801, dans lequel le dispositif permettant de manoeuvrer manuellement la quenouille est constitué d'un volant couplé à une vis à bille.

Un tel système ne permet par une utilisation en coulée, car la vitesse de déplacement de la quenouille s'en trouve très limitée. Il est ainsi impossible de réaliser un démarrage manuel d'une coulée, avec un tel dispositif, étant donné que l'ouverture initiale de la quenouille, de l'ordre de 15 à 20 mm, lors d'un démarrage, doit être réalisée en moins d'une seconde.

L'invention permet de réaliser les objectifs précédemment mentionnés.

En effet, comme on l'a vu ci-dessus, l'ensemble de commande conforme à l'invention est d'une compacité remarquable, en service. Ceci est à comparer avec l'art antérieur, dans lequel le moteur se trouve décalé latéralement par rapport à l'ensemble de guidage.

Par ailleurs, les moyens de fixation amovible du moteur sur le vérin à vis autorisent un démontage rapide de ce dernier.

De la sorte, il n'est pas nécessaire de disposer d'autant de moteurs que d'ensembles de guidage, le moteur étant uniquement réservé à l'étape de coulée. En d'autres termes, les ensemble de guidage qui sont situés à d'autres postes de la coulée continue, tels que le montage, le démontage, le préchauffage ou le refroidissement, n'ont pas besoin d'être munis d'un moteur correspondant.

Cette dernière mesure apparaît ainsi particulièrement avantageuse, en termes économiques.

Enfin, dans l'agencement de l'invention, la fermeture d'urgence de la quenouille est réalisée par gravité, sur simple désactivation du moteur. Le poids du système mobile, comprenant l'arbre, le bras et la quenouille, suffit ainsi pour faire descendre la quenouille, de manière à permettre une telle fermeture d'urgence.

Ceci est à comparer avec EP-A-0 734 801, dans lequel il est fait appel à une ressource électrique par accumulation, qui met en oeuvre toute la chaîne de motorisation, à savoir le dispositif électronique de commande, les câbles, le moteur et la vis à billes.

Une panne d'un de ces organes, telle que l'arrachage d'un câble ou une panne moteur, rend ainsi impossible toute fermeture d'urgence.

## Revendications

1. Ensemble de commande (10) d'un obturateur (6) pour une installation de coulée continue, comprenant un ensemble de guidage (20), un arbre (12) d'entraînement de l'obturateur (6), apte à se déplacer en translation par rapport à l'ensemble de guidage, un moteur (42), possédant un axe rotatif (44), ainsi que des moyens (56, 70, 76) aptes à transformer le mouvement rotatif du moteur en un mouvement de translation de l'arbre d'entraînement (12), des moyens (40, 62) de fixation amovible du moteur (42) étant prévus sur les moyens de transformation du mouvement (56, 70, 76), de sorte que le moteur est apte à posséder une position de prise et une position de repos et **que**, dans la position de prise, l'axe rotatif (44) du moteur (42) s'étend sensiblement selon une direction principale (A) de l'arbre d'entraînement (12), **caractérisé en ce que** les moyens de fixation amovible (40, 62) sont de type à baïonnette et comprennent au moins un pion (40), monté sur l'ensemble de guidage (20), apte à coopérer avec au moins une encoche (62) ménagée dans une pièce de liaison (60), solidaire en translation du moteur (42).

2. Ensemble de commande selon la revendication 1, **caractérisé en ce que**, dans la position de prise, le ou chaque pion (40) est reçu dans une cavité (66) correspondante de l'encoche (62), cavité qui est bordée par un col intermédiaire (68).

3. Ensemble de commande selon la revendication 2, **caractérisé en ce qu'**il est prévu des moyens de rappel, notamment élastique (80), aptes à ramener axialement chaque pion (40) vers le fond d'une cavité (66) correspondante, de manière à empêcher toute désolidarisation intempestive entre le moteur (42) et les moyens de transformation du mouvement (56, 70, 76).

4. Ensemble de commande selon l'une quelconque des revendications précédentes, **caractérisé en ce que** le moteur (42) est reçu au moins en partie dans un caisson (46), notamment muni de poignées de manutention (48).

5. Ensemble de commande selon la revendication 4, **caractérisé en ce que**, dans la position de prise, le caisson (46) se situe à peu près dans le prolongement de l'ensemble de guidage (20).

6. Ensemble de commande selon la revendication 5, **caractérisé en ce que**, dans la position de prise, le caisson (46) est disposé au-dessous de l'ensemble de guidage (20).

7. Ensemble de commande selon l'une quelconque des revendications 1 à 3, prise en combinaison avec l'une quelconque des revendications 4 à 6, **caractérisé en ce que** la pièce de liaison (60) est montée sur ledit caisson (46).

8. Ensemble de commande selon l'une quelconque des revendications 1 à 7, **caractérisé en ce que** ladite pièce de liaison (60) est cylindrique, et **en ce qu'**elle est apte à pénétrer au moins partiellement dans un logement (36) de l'ensemble de guidage (20)

9. Ensemble de commande selon l'une quelconque des revendications 1 à 8, **caractérisé en ce que** l'axe rotatif (44) du moteur (42) s'étend au moins partiellement dans le volume intérieur de ladite pièce de liaison (60).

10. Ensemble de commande selon l'une quelconque des revendications précédentes, **caractérisé en ce que** les moyens de transformation du mouvement comprennent un vérin, notamment un vérin à vis (70), possédant un axe (72) apte à être entraîné en rotation par l'axe rotatif (44) du moteur (42), et **en ce qu'**il est prévu des moyens d'accouplement temporaire (56, 76) de ces deux axes (44, 72).

11. Ensemble de commande selon la revendication 10, **caractérisé en ce que** les moyens d'accouplement temporaire comprennent deux organes d'accouplement (56, 76), aptes à engréner mutuellement de façon temporaire, chaque organe d'accouplement (56, 76) étant monté sur un axe correspondant (44, 72).

12. Ensemble de commande selon la revendication 11, **caractérisé en ce que** les organes d'accouplement (56, 76) sont cannelés.

13. Ensemble de commande selon la revendication 11 ou 12, **caractérisé en ce que** l'un (56) des organes d'accouplement (56, 76) est solidaire d'un boîtier souple (58), apte à recevoir l'autre organe d'accouplement (76), dans la position d'engrènement mutuelle de ces deux organes.

14. Installation de coulée continue, comprenant une cuve (2), qui est apte à recevoir du métal fondu et qui est munie d'un orifice (8) assurant l'écoulement de ce métal fondu, une lingotière (18), disposée en aval de cet orifice (8), de manière à pouvoir recueillir ce métal fondu, un obturateur (6) destiné à obturer de façon sélective cet orifice (8), ainsi qu'un ensemble de commande (10) de cet obturateur, **caractérisée en ce que** ledit ensemble de commande (10) est conforme à l'une quelconque des revendications précédentes.

## Claims

1. Assembly (10) for controlling a stopper (6) for a continuous casting installation, comprising a guiding assembly (20), a shaft (12) for driving the stopper (6), adapted to move in translation with respect to the guiding assembly, a motor (42), presenting a rotary pin (44), as well as means (56, 70, 76) adapted to convert the rotational movement of the motor into a movement of translation of the drive shaft (12), wherein means (40, 62) are provided, allowing the removable fixation of the motor (42) on the movement converting means (56, 70, 76), with the result that the motor is adapted to present a position of engagement and a position of rest, and wherein, in the position of engagement, the rotary pin (44) of the motor (42) extends substantially in a principal direction (A) of the drive shaft (12),
**characterized in that** the removable fixation means (40, 62) are of the bayonet type and comprise at least one stud (40), mounted on the guiding assembly (20), adapted to cooperate with at least one notch (62) made in a linking piece (60), fast in translation with the motor (42).

2. Control assembly according to claim 1, **characterized in that**, in the position of engagement, the or each stud (40) is received in a corresponding cavity (66) of the notch (62), which cavity is bordered by an intermediate neck (68).

3. Control assembly according to claim 2, **characterized in that** return means (80) are provided, particularly elastic ones, adapted to return each stud (40) axially towards the bottom of a corresponding cavity (66) so as to prevent any untimely disconnection between the motor (42) and the movement converting means (56, 70, 76).

4. Control assembly according to any one of the preceding claims, **characterized in that** the motor (42) is received at least partly in a caisson (46), particularly provided with handles (48) for handling.

5. Control assembly according to claim 4, **characterized in that**, in the position of engagement, the caisson (46) lies approximately in line with the guiding assembly (20).

6. Control assembly according to claim 5, **characterized in that**, in the position of engagement, the caisson (46) is arranged below the guiding assembly (20).

7. Control assembly according to any one of claims 1 to 3, taken in combination with any one of Claims 6 to 8, **characterized in that** the linking piece (60) is mounted on said caisson (46).

8. Control assembly according to my one of claims 1 to 7, **characterized in that** said linking piece (60) is cylindrical and **in that** it is adapted to penetrate at least partially in a housing (36) of the guiding assembly (20).

9. Control assembly according to any one of claims 1 to 8, **characterized in that** the rotary pin (44) of the motor (42) extends at least partially in the interior volume of said linking piece (60).

10. Control assembly according to any one of the preceding claims, **characterized in that** the movement converting means comprise a jack, particularly a screw jack (70), presenting a pin (72) adapted to be driven in rotation by the rotary pin (44) of the motor (42), and **in that** means (56, 76) for temporarily coupling these two pins (44, 72) are provided.

11. Control assembly according to claim 10, **characterized in that** the temporary coupling means comprise two coupling members (56, 76) adapted to mesh mutually, temporarily, each coupling member (56, 76) being mounted on a corresponding pin (44, 72).

12. Control assembly according to claim 11, **characterized in that** the coupling members (56, 76) are splined.

13. Control assembly according to claim 11 or 12, **characterized in that** one (56) of the coupling members (56, 76) is fast with a supple housing (58) adapted to receive the other coupling member (76), in the position of mutual mesh of these two members.

14. Continuous casting installation comprising a stack (2), which is adapted to receive molten metal and which is provided with an orifice (8) ensuring flow of this molten metal, a mould (18) disposed downstream of this orifice (8), so as to be able to collect this molten metal, a stopper (6) intended to selectively obturate this orifice (8), as well as an assembly (10) for controlling this stopper, **characterized in that** said control assembly (10) is in accordance with any one of the preceding claims.

## Patentansprüche

1. Steuereinheit (10) zur Steuerung einer Verschlussvorrichtung (6) für eine Stranggießanlage, welche umfasst: eine Führungsanordnung (20), eine Antriebswelle (12) zum Antrieb der Verschlussvorrichtung (6), die geeignet ist, eine Translationsbewegung bezüglich der Führungsanordnung auszuführen, einen Motor (42), der eine Drehachse (44) besitzt, sowie Mittel (56, 70, 76), die geeignet sind, die Rotationsbewegung des Motors in eine Translationsbewegung der Antriebswelle (12) umzuwandeln, wobei Mittel (40, 62) zur lösbaren Befestigung des Motors (42) an den Mitteln zur Umwandlung der Bewegung (56, 70, 76) vorgesehen sind, derart, dass der Motor geeignet ist, eine Eingriffsposition und eine Ruheposition zu besitzen, und dass in der Eingriffsposition die Drehachse (44) des Motors (42) sich im Wesentlichen entlang einer Hauptrichtung (A) der Antriebswelle (12) erstreckt, **dadurch gekennzeichnet, dass** die Mittel zur lösbaren Befestigung (40, 62) vom Bajonett-Typ sind und mindestens einen Stift (40) umfassen, der an der Führungsanordnung (20) angebracht ist und geeignet ist, mit mindestens einem Einschnitt (62) zusammenzuwirken, der in einem Verbindungsstück (60) ausgebildet ist, das verschiebefest mit dem Motor (42) verbunden ist.

2. Steuereinheit nach Anspruch 1, **dadurch gekennzeichnet, dass** in der Eingriffsposition der oder jeder Stift (40) in einem entsprechenden Hohlraum (66) des Einschnitts (62) aufgenommen ist, wobei dieser Hohlraum durch einen Zwischenhals (68) begrenzt wird.

3. Steuereinheit nach Anspruch 2, **dadurch gekennzeichnet, dass** Rückholmittel, insbesondere elastische Rückholmittel (80), vorgesehen sind, die geeignet sind, jeden Stift (40) axial zum Boden eines entsprechenden Hohlraums (66) hin zurückzubewegen, derart, dass jede unbeabsichtigte Trennung des Motors (42) von den Mitteln zur Umwandlung der Bewegung (56, 70, 76) verhindert wird.

4. Steuereinheit nach einem der vorhergehenden Ansprüche, **dadurch gekennzeichnet, dass** der Motor (42) mindestens teilweise in einem Kasten (46) aufgenommen ist, der mit Handhabungsgriffen (48) ausgestattet ist.

5. Steuereinheit nach Anspruch 4, **dadurch gekennzeichnet, dass** in der Eingriffsposition der Kasten (46) sich annähernd in der Verlängerung der Führungsanordnung (20) befindet.

6. Steuereinheit nach Anspruch 5, **dadurch gekennzeichnet, dass** in der Eingriffsposition der Kasten (46) unterhalb der Führungsanordnung (20) angeordnet ist.

7. Steuereinheit nach einem der Ansprüche 1 bis 3, in Kombination mit einem der Ansprüche 4 bis 6, **dadurch gekennzeichnet, dass** das Verbindungsstück (60) an dem Kasten (46) angebracht ist.

8. Steuereinheit nach einem der Ansprüche 1 bis 7, **dadurch gekennzeichnet, dass** das Verbindungsstück (60) zylindrisch ist, und **dadurch**, dass es geeignet ist, mindestens teilweise in eine Aufnahme (36) der Führungsanordnung (20) einzudringen.

9. Steuereinheit nach einem der Ansprüche 1 bis 8, **dadurch gekennzeichnet, dass** sich die Drehachse (44) des Motors (42) mindestens teilweise in dem Innenvolumen des Verbindungsstückes (60) erstreckt.

10. Steuereinheit nach einem der vorhergehenden Ansprüche, **dadurch gekennzeichnet, dass** die Mittel zur Umwandlung der Bewegung eine Hubvorrichtung, insbesondere ein Spindelhubgetriebe (70), umfassen, die eine Achse (72) besitzt, die geeignet ist, von der Drehachse (44) des Motors (42) drehend angetrieben zu werden, und **dadurch**, dass Mittel zur zeitweiligen Kupplung (56, 76) dieser zwei Achsen (44, 72) vorgesehen sind.

11. Steuereinheit nach Anspruch 10, **dadurch gekennzeichnet, dass** die Mittel zur zeitweiligen Kupplung zwei Kupplungsglieder (56, 76) umfassen, die geeignet sind, zeitweilig ineinander einzugreifen, wobei jedes Kupplungsglied (56, 76) auf einer entsprechenden Achse (44, 72) angebracht ist.

12. Steuereinheit nach Anspruch 11, **dadurch gekennzeichnet, dass** die Kupplungsglieder (56, 76) mit Rippen versehen sind.

13. Steuereinheit nach Anspruch 11 oder 12, **dadurch gekennzeichnet, dass** das eine (56) der Kupplungsglieder (56, 76) mit einem flexiblen Gehäuse (58) fest verbunden ist, das geeignet ist, das andere Kupplungsglied (76) in der Position des Eingriffs dieser zwei Kupplungsglieder ineinander aufzunehmen.

14. Stranggießanlage, welche umfasst: einen Zwischenbehälter (2), der geeignet ist, geschmolzenes Metall aufzunehmen, und der mit einer Öffnung (8) versehen ist, die das Abfließen dieses geschmolzenen Metalls gewährleistet, eine Kokille (18), die stromabwärts dieser Öffnung (8) angeordnet ist, so dass sie dieses geschmolzene Metall aufnehmen kann, eine Verschlussvorrichtung (6), die dazu bestimmt ist, diese Öffnung (8) auf selektive Weise zu verschließen, sowie eine Steuereinheit (10) zur Steuerung dieser Verschlussvorrichtung, **dadurch gekennzeichnet, dass** die Steuereinheit (10) gemäß einem der vorhergehenden Ansprüche ausgeführt ist.
